# FASCICULE DE BREVET EUROPEEN

(11) **EP 2 400 160 B1**
(45) Date de publication et mention de la délivrance du brevet: **01.01.2014**
(21) Numéro de dépôt: 10166959.6
(22) Date de dépôt: 23.06.2010
(51) Int. Cl.: F04D 29/32, F01D 5/30, F01D 5/06

(54) **Rotor allégé de compresseur axial**
Leichterer Rotor für Axialkompressor
Lightened rotor of axial compressor

(43) Date de publication de la demande: 28.12.2011
(73) Titulaire: Techspace Aero S.A., 4041 Milmort (BE)
(72) Inventeur: Wery, Xavier, 4000, LIEGE (BE)
(74) Mandataire: Pronovem

(56) Documents cités:
- GB-A- 1 163 752
- GB-A- 2 299 834
- US-A- 2 477 954
- US-A- 2 685 405
- US-A- 2 925 250
- US-A- 3 609 059

## Description

### Objet de l'invention

La présente invention se rapporte, dans le domaine des turbomachines, à un rotor de compresseur constitué d'un tambour et d'aubes fixées mécaniquement sur celui-ci.

### Etat de la technique

Les compresseurs axiaux sont bien connus en soi et sont utilisés entre autres dans les turbomachines.

Ces compresseurs basse ou haute pression comportent plusieurs étages d'aubes tournantes, encore appelées aubes rotoriques, qui sont séparés par des étages redresseurs qui ont pour but de repositionner le vecteur vitesse du fluide sortant de l'étage précédent avant de l'envoyer vers l'étage suivant.

Les étages redresseurs sont constitués essentiellement d'aubes fixes, encore appelées aubes statoriques, reliant une virole extérieure à une virole intérieure, toutes deux concentriques et délimitant la zone d'écoulement d'air ou veine aérodynamique.

Les étages d'aubes rotoriques sont attachés à un tambour. D'une manière générale, un tambour de compresseur est un corps creux symétrique en révolution par rapport à son axe de rotation qui correspond à l'axe de la turbomachine. Le corps creux a une forme générale ovale ou en ogive selon la forme de l'écoulement.

De nos jours, le tambour et les aubes rotoriques sont généralement réalisés dans un alliage de titane (TA6V) et le tambour comporte des alvéoles circonférentielles dans lesquelles les pieds des aubes sont fixés via un système de verrous. Une telle construction est illustrée à la figure 1 du document EP 1 111 246 B1.

Les architectures classiques avec alvéoles présentent cependant plusieurs inconvénients qu'on peut énumérer comme suit:
- pour éviter l'ouverture des alvéoles et ainsi garantir la tenue des aubes et la stabilité des pieds au sein des alvéoles, ces dernières doivent appartenir à des zones massives des tambours;
- les pieds des aubes qui viennent se loger dans ces alvéoles sont également massifs (40 à 50% de la masse de l'aube); il en résulte une masse centrifugée importante induisant des contraintes dans le tambour d'autant plus importantes;
- la présence d'alvéoles induit des concentrations de contraintes au bord des encoches d'introduction. I1 en résulte qu'un design classique avec alvéoles embarque une quantité importante de matière dont seule une portion relativement réduite est « utile » pour la tenue mécanique;
- les pieds des aubes ont une latitude de positionnement au sein des alvéoles engendrant notamment des phénomènes d'oscillation (*rocking* en anglais), consommateur de jeux axiaux et radiaux.

Le document GB 1,163,752 présente une alternative au système d'attache avec alvéoles dans un rotor de machine à flux axial. L'aube comprend une pale munie d'un membre fileté qui vient s'engager dans le moyeu de rotor pour permettre la fixation de l'aube au moyeu.

On connaît également du document US 2,685,405 un compresseur axial où l'étage rotorique est muni de zones surélevées servant de support aux aubes rotoriques. Ces zones comportent une ouverture enserrant une partie intermédiaire de l'aube, la plateforme de l'aube étant disposée à l'intérieur de la zone servant de support.

### Buts de l'invention

La présente invention vise à fournir une solution qui permette de s'affranchir des inconvénients de l'état de la technique.

La présente invention vise plus particulièrement à fournir une nouvelle architecture de tambour et un système d'attache original de l'aube à ce dernier.

La présente invention a aussi pour objectif de fournir un tambour débarrassé de ses alvéoles et vise ainsi à fournir une nouvelle construction du rotor permettant de réduire les consommations en jeux radiaux et axiaux.

La présente invention a également pour objectif de réaliser une nouvelle construction de rotor permettant une optimisation du choix des matériaux des différents éléments (tambour, aube) et donc une réduction de la masse très conséquente.

### Résumé de l'invention

La présente invention se rapporte à un étage rotorique de tambour de compresseur pour turbomachine axiale comprenant une rangée d'aubes rotoriques munies chacune d'une plateforme, et une paroi généralement symétrique en révolution par rapport à l'axe de rotation de la turbomachine et formant un corps creux, ladite paroi comprenant un voile et une zone support surélevée par rapport au voile dans une direction orientée vers l'extérieur du corps creux, ladite zone support comportant une partie centrale et des parois latérales reliant la partie centrale au voile du tambour, ladite plateforme de chacune desdites aubes étant assemblée à ladite partie centrale au moyen d'un ou plusieurs éléments de fixation.

Selon des modes particuliers de l'invention, l'étage rotorique comporte au moins une ou une combinaison appropriée des caractéristiques suivantes:
- la partie centrale est munie, sur sa face extérieure au corps creux, d'un logement destiné à recevoir la plateforme de chacune desdites aubes rotoriques;
- ladite plateforme comporte au moins un élément de fixation et/ou comporte au moins un orifice permettant le passage de l'élément de fixation;
- la partie centrale comporte, sur sa face intérieure au corps creux, une aire de placement d'une pièce additionnelle, aussi appelée secteur;
- la partie centrale et le secteur comportent au moins un orifice permettant chacun le passage de l'élément de fixation;
- la partie centrale est reliée aux parois latérales par des bords arrondis, la crête des bords arrondis délimitant une veine aérodynamique, et les parois latérales sont reliées au voile du tambour par des tronçons arrondis;
- les parois latérales sont inclinées par rapport à une perpendiculaire à l'axe de rotation;
- l'aire de placement est disposée sur une partie saillante vers l'intérieur de la zone support;
- le secteur et l'aire de placement sont plans;
- le logement de la partie centrale est plan et coopère avec une surface plane de la plateforme de l'aube;
- la plateforme est de forme complémentaire à la partie centrale;
- l'élément de fixation est une attache boulonnée, un lockbolt ou un rivet;
- la tige de chaque attache boulonnée ou de chaque lockbolt ou rivet fait partie intégrante de la plateforme de l'aube rotorique;
- le secteur vient se placer en sandwich entre la partie centrale et un écrou de l'attache boulonnée ou entre la partie centrale et une bague du lockbolt ou entre la partie centrale et une partie déformée du rivet;
- les aubes rotoriques sont réalisées en aluminium MMC, pour *Metal Matrix Composite,* ou dans un alliage de titane et en ce que le tambour est réalisé dans un matériau métallique ou dans un matériau composite à matrice organique.

La présente invention se rapporte à un tambour de compresseur pour turbomachine axiale comprenant au moins un étage rotorique tel que décrit ci-dessus.

### Brève description des figures

La figure 1 représente une vue en coupe partielle d'une architecture classique de tambour de compresseur axial superposée à une vue en coupe partielle d'un tambour de compresseur axial selon une forme de réalisation préférée de l'invention (profil en gris).

La figure 2 représente une vue tridimensionnelle d'une variante préférée de l'aube rotorique selon l'invention et de l'écrou d'assemblage.

La figure 3 représente une vue de profil de la fixation de l'aube rotorique de la figure 2 au tambour selon la forme de réalisation préférée de l'invention.

### Légende:

1. Tambour selon l'état de la technique
2. Tambour selon l'invention
3. Paroi du tambour
4. Alvéole du tambour selon l'état de la technique
5. Zone support
6. Léchette
7. Paroi latérale de la zone support
8. Partie centrale liant les parois latérales de la zone support
9. Aube rotorique
10. Partie creuse dans la partie centrale
11. Bords arrondis encadrant la partie creuse
12. Plateforme de fixation
13. Ligne délimitant la veine aérodynamique
14. Partie saillante
15. Pièce additionnelle, aussi appelée secteur
16. Aire de placement du secteur
17. Pale de l'aube
18. Tige filetée
19. Ecrou

### Description détaillée de l'invention

Deux vues respectives en coupe partielle (moitié supérieure) et axiale d'un tambour de compresseur selon l'état de la technique 1 et selon l'invention 2 (en gris) sont superposées à la figure 1. Dans l'exemple illustré, les tambours respectifs sont destinés à fixer trois étages d'aubes rotoriques (non représentées).

Les tambours 1,2 comportent une paroi 3 généralement symétrique en rotation autour d'un axe de rotation, la paroi 3 formant ainsi un corps creux en forme d'ovale ou d'ogive. La paroi 3 comprend un voile définissant la forme générale du tambour. Selon l'architecture classique, la paroi 3 comporte en outre des alvéoles 4 destinées à recevoir les pieds des aubes rotoriques. Selon la présente invention, la paroi 3 comporte à la place des alvéoles 4 des zones supports 5. Les tambours 1,2 comportent également classiquement des léchettes 6 disposées entre les étages d'aubes rotoriques et destinées à être positionnées en regard des abradables des viroles intérieures (non représentés).

L'architecture de rotor selon l'invention et telle que représentée partiellement à la figure 3 résulte de l'assemblage de quatre éléments principaux qui seront décrits ci-dessous:
- une paroi 3 de tambour comportant des zones supports 5,
- des aubes rotoriques 9 comportant chacune une plateforme 12 fixée à la zone support 5,
- des éléments de fixation assurant la fixation entre les plateformes 12 et les zones supports 5,
- et des pièces 15, appelées secteurs, assurant la reprise des efforts lors de la mise sous tension des éléments de fixation.

La zone support 5 de la paroi 3 visible aux figures 1 et 3 comporte deux parois latérales 7 et une partie centrale 8 joignant les deux parois latérales 7 et destinée à être fixée à l'aube rotorique 9. La zone support 5 forme ainsi une cavité annulaire ouverte vers l'intérieur du corps creux et surélevée par rapport à la paroi avoisinante 3 formant le voile. Selon la présente invention, les parois latérales 7 de la zone support 5 sont préférentiellement inclinées par rapport à une perpendiculaire à l'axe de rotation (direction radiale) et reliées au voile par des tronçons arrondis.

Selon une forme de réalisation préférée de l'invention, la partie centrale 8 comporte sur sa face extérieure au corps creux, une partie creuse 10 et des bords arrondis 11 la reliant aux parois latérales 7. La partie creuse 10 sert de logement à la plateforme 12 de l'aube rotorique 9, comme cela sera décrit ci-dessous, et est préférentiellement munie d'un fond plat. Les bords arrondis 11 encadrant la partie creuse 10 se trouvent à hauteur de la ligne 13 qui délimite la veine aérodynamique (voir figure 1). Sur sa face intérieure, c.à.d. sur sa face en regard du corps creux, la partie centrale 8 comporte également des bords arrondis la reliant aux parois latérales 7 et une partie saillante 14 dirigée vers l'intérieur de la cavité annulaire formée par la zone support 5. Selon cette première forme de réalisation de l'invention, la partie saillante 14 peut être de forme sensiblement correspondante à celle de la partie creuse 10. Préférentiellement, la partie saillante 14 comporte une aire de placement 16 d'une pièce additionnelle 15, aussi appelée secteur. Toujours préférentiellement, l'aire de placement 16 et le secteur 15 sont plans.

Un ou plusieurs orifices sont ménagés au travers de l'épaisseur de la partie centrale 8 pour permettre la fixation de chaque plateforme 12 à la partie centrale 8. Selon la forme de réalisation de l'invention, le ou les orifices sont ménagés au travers de l'épaisseur de la partie creuse 10 de la partie centrale 8.

L'aube rotorique 9 selon l'invention comporte une pale 17 et une plateforme de fixation 12 située dans un plan sensiblement perpendiculaire à celui de la pale. La plateforme et la pale de l'aube sont de dimensions telles que la plateforme 12 vient se loger dans la partie creuse 10 tandis le pied de pale de l'aube repose partiellement sur les bords arrondis 11 encadrant le logement (voir figures 2 et 3). Préférentiellement, la plateforme 12 comporte une surface plane qui vient coopérer avec le fond plat de la partie creuse 10. La plateforme peut cependant revêtir d'autres formes et s'insérer dans un logement de forme complémentaire.

Pour assurer la fixation de la plateforme 12 à la zone support 5, différentes variantes sont possibles. Selon une variante préférée, la plateforme 12 est munie d'une ou plusieurs tige(s) destinée(s) à être insérée(s) respectivement dans le ou les orifices ménagés à travers l'épaisseur de la partie centrale 8 et permettant la fixation de la zone support 5 à la plateforme 12 de l'aube par une ou plusieurs attaches boulonnées, un ou plusieurs lockbolts ou un ou plusieurs rivets. Préférentiellement et tel qu'illustré aux figures 2 et 3, la plateforme 12 comporte une tige filetée 18 en son centre et est attachée à la zone support 5 par une attache boulonnée. Selon une autre variante, la plateforme 12 comporte un ou plusieurs orifices destinés à recevoir ultérieurement un ou plusieurs éléments de fixation respectivement (non représenté). Selon encore une autre variante, la plateforme comporte un ou plusieurs orifices et une ou plusieurs tiges (non représenté).

Comme susmentionné et, préférentiellement, la face intérieure de la partie centrale 8 comporte une aire de placement 16 d'une pièce additionnelle 15, aussi appelée secteur. Cette pièce est munie d'un ou de plusieurs orifices destinés à être placé(s) en regard du ou des orifices ménagés à travers l'épaisseur de la partie centrale. Le secteur permet de ne pas endommager la partie centrale de la zone support lors de la mise sous tension d'assemblage du ou des éléments de fixation. Dans l'exemple illustré à la figure 3, le secteur 15 sert à reprendre les contraintes de compression lors du vissage de l'écrou 19 sur la tige filetée 18. Dans le cas d'un lockbolt, le secteur vient se placer entre la tige et la bague du lockbolt et dans le cas d'un rivet, il vient se placer entre la tige et la partie déformée du rivet.

Selon la présente invention, les aubes rotoriques sont, par exemple, réalisées dans un alliage de titane (TA6V) ou en aluminium MMC (pour *Metal Matrix* Composite). Le tambour selon l'invention est réalisé dans un matériau composite à matrice organique ou dans un matériau métallique tel que, par exemple, un alliage de titane (TA6V) conventionnel.

### Avantages de l'invention

Le rotor selon l'invention est plus léger de par son architecture permettant de réduire la masse du pied de l'aube et de supprimer les alvéoles. Cette nouvelle architecture permet en outre d'introduire des matériaux nouveaux (tambour en composite, aubes en aluminium MMC) qui ne seraient pas compatibles avec un design classique et permet ainsi une réduction de masse encore plus significative.

Ce profil de tambour permet de rapprocher au mieux le voile du tambour de la veine intérieure, réduisant ainsi au minimum la masse de l'aube comme susmentionné, masse que le tambour ne doit donc plus supporter. Ce profil de tambour permet en outre de dégager de l'espace pour les pieds des aubes statoriques et les viroles intérieures.

Ce système d'attache permet de garantir un positionnement de l'aube dans tous les cas de fonctionnement y compris à faibles vitesses de rotation et même à l'arrêt, contrairement au design classique où les aubes ont une latitude de positionnement engendrant notamment les phénomènes d'oscillation *(rocking),* consommateur de jeux axiaux et radiaux. La suppression du rocking des aubes et, en conséquence, la diminution de la consommation de jeux axiaux permet d'améliorer la compacité du booster et donc la masse totale du moteur.

L'architecture selon l'invention permet aussi de diminuer les consommations de jeux radiaux de par la disparition des masses ponctuelles que sont les verrous et les masses d'équilibrage de ceux-ci utilisées dans l'architecture classique avec alvéoles et induisant une ovalisation du tambour. La diminution de l'ovalisation du rotor permet d'améliorer les performances aéro via une réduction des jeux radiaux ainsi qu'une réduction de la variation de ceux-ci sur un même étage.

Elle permet également de faciliter l'assemblage et le contrôle des jeux par une fixation des aubes plus simple à mettre en ouvre et stable.

Elle permet aussi d'augmenter les fréquences propres du système ce qui limite les risques de phénomènes vibratoires néfastes (mode tambour, interaction rotor-stator).

L'utilisation de matériaux composites pour le tambour du rotor de compresseur permet d'optimiser l'orientation des fibres afin de maximiser la raideur circonférentielle. Il en résulte une augmentation de la tenue en durée de vie ainsi qu'une diminution de la consommation des jeux radiaux (moins de gonflement du tambour qu'avec un matériau métallique grâce à la maximisation de la raideur).

L'utilisation de matériaux composites pour le tambour permet en outre de minimiser la masse tournante du tambour, et, en conséquence, de réduire la quantité de matière nécessaire (épaisseur) sur celui-ci.

L'utilisation de matériaux composites pour le tambour permet également de réduire les coûts de fabrication grâce à une diminution très importante des besoins en matière, le rapport masse de la pièce/matière achetée étant particulièrement défavorable dans le cas d'un tambour en titane partant d'un gros forgé et nécessitant beaucoup d'usinage contrairement aux pièces composites.

La simplicité de l'assemblage permet également une réduction des temps d'assemblage et de contrôle.

Finalement, l'architecture selon l'invention donne également la possibilité d'alléger le système de la soufflante et principalement le disque de la soufflante, de par la diminution des efforts sur celui-ci provenant du tambour, grâce à l'allégement du rotor basse pression.

## Revendications

1. Tambour (2) de compresseur pour turbomachine axiale comprenant :
- une paroi (3) généralement symétrique en révolution par rapport à l'axe de rotation de la turbomachine et formant un corps creux en forme d'ovale ou d'ogive, ladite paroi (3) comprenant un voile définissant la forme générale du tambour (2) et une zone support (5) surélevée par rapport au voile dans une direction orientée vers l'extérieur du corps creux ; ladite zone support (5) comportant une partie centrale (8) et des parois latérales (7) reliant la partie centrale (8) au voile du tambour (2), la zone support (5) formant ainsi une cavité annulaire ouverte vers l'intérieur du corps creux et surélevée par rapport à la paroi avoisinante (3) formant le voile ;
- au moins un étage rotorique comprenant une rangée d'aubes rotoriques (9) munies chacune d'une plateforme (12), ladite plateforme (12) de chacune desdites aubes (9) étant assemblée à la partie centrale (8) de la zone support (5) au moyen d'un ou plusieurs éléments de fixation, la partie centrale (8) étant munie, sur sa face extérieure au corps creux, d'un logement destiné à recevoir la plateforme (12) de chacune desdites aubes rotoriques (9).

2. Tambour (2) selon la revendication 1, **caractérisé en ce que** ladite plateforme (12) couvre toute la partie centrale (8).

3. Tambour (2) selon l'une quelconque des revendications précédentes, **caractérisé en ce que** ladite plateforme (12) comporte au moins un élément de fixation et/ou comporte au moins un orifice permettant le passage de l'élément de fixation.

4. Tambour (2) selon l'une quelconque des revendications précédentes, **caractérisé en ce que** la partie centrale (8) comporte, sur sa face intérieure au corps creux, une aire de placement (16) d'une pièce additionnelle (15), aussi appelée secteur.

5. Tambour (2) selon la revendication 4, **caractérisé en ce que** la partie centrale (8) et le secteur (15) comportent au moins un orifice permettant chacun le passage de l'élément de fixation.

6. Tambour (2) selon l'une quelconque des revendications précédentes, **caractérisé en ce que** la partie centrale (8) est reliée aux parois latérales (7) par des bords arrondis (11), la crête des bords arrondis (11) délimitant une veine aérodynamique, et **en ce que** les parois latérales (7) sont reliées au voile du tambour (2) par des tronçons arrondis.

7. Tambour (2) selon l'une quelconque des revendications précédentes, **caractérisé en ce que** les parois latérales (7) sont inclinées par rapport à une perpendiculaire à l'axe de rotation.

8. Tambour (2) selon la revendication 4, **caractérisé en ce que** l'aire de placement (16) est disposée sur une partie saillante (14) vers l'intérieur de la zone support (5).

9. Tambour (2) selon la revendication 4, **caractérisé en ce que** le secteur (15) et l'aire de placement (16) sont plans.

10. Tambour (2) selon la revendication 1, **caractérisé en ce que** le logement de la partie centrale (8) est plan et coopère avec une surface plane de la plateforme (12) de l'aube.

11. Tambour (2) selon la revendication 2, **caractérisé en ce que** la plateforme (12) est de forme complémentaire à la partie centrale (8).

12. Tambour (2) selon l'une quelconque des revendications précédentes, **caractérisé en ce que** l'élément de fixation est une attache boulonnée, un lockbolt ou un rivet.

13. Tambour (2) selon la revendication 12, **caractérisé en ce que** la tige de chaque attache boulonnée ou de chaque lockbolt ou rivet fait partie intégrante de la plateforme (12) de l'aube rotorique.

14. Tambour (2) selon la revendication 12, **caractérisé en ce que** le secteur (15) vient se placer en sandwich entre la partie centrale (8) et un écrou (19) de l'attache boulonnée ou entre la partie centrale (8) et une bague du lockbolt ou entre la partie centrale (8) et une partie déformée du rivet.

15. Tambour (2) selon l'une quelconque des revendications précédentes, **caractérisé en ce que** les aubes rotoriques (9) sont réalisées en aluminium MMC, pour *Mental Matrix Composite,* ou dans un alliage de titane et **en ce que** le tambour (2) est réalisé dans un matériau métallique ou dans un matériau composite à matrice organique.

## Patentansprüche

1. Kompressortrommel (2) für eine axiale Turbomaschine, die umfasst:
- eine im Verhältnis zur Rotationsachse der Turbomaschine allgemein rotationssymmetrische Wand (3), die einen ovalen oder spitzbogenförmigen Hohlkörper bildet, wobei die Wand (3) eine Abdeckung, die die allgemeine Form der Trommel (2) definiert und eine im Verhältnis zur Abdeckung in eine nach außerhalb des Hohlkörpers gerichtete Richtung angehobene Stützzone (5) umfasst, wobei die Stützzone (5) einen zentralen Teil (8) und Seitenwände (7) aufweist, die den zentralen Teil (8) mit der Abdeckung der Trommel (2) verbinden, wobei die Stützzone (5) damit einen nach innerhalb des Hohlkörpers geöffneten und im Verhältnis zu der benachbarten Wand (3), die die Abdeckung bildet, angehobenen ringförmigen Hohlraum bildet,
- mindestens eine Rotorstufe, die eine Reihe von Rotorschaufeln (9) umfasst, die jeweils mit einer Plattform (12) ausgestattet sind, wobei die Plattform (12) jeder dieser Schaufeln (9) mit dem zentralen Teil (8) der Stützzone (5) mittels eines oder mehrerer Befestigungselemente verbunden sind, wobei der zentrale Teil (8) auf seiner Außenseite am Hohlkörper mit einer Aufnahme ausgestattet ist, die dazu bestimmt ist, die Plattform (12) jeder der Rotorschaufeln (9) aufzunehmen.

2. Trommel (2) nach Anspruch 1, **dadurch gekennzeichnet, dass** die Plattform (12) den gesamten zentralen Teil (8) bedeckt.

3. Trommel (2) nach einem der vorangehenden Ansprüche, **dadurch gekennzeichnet, dass** die Plattform (12) mindestens ein Befestigungselement aufweist und/oder mindestens eine Öffnung aufweist, die den Durchgang des Befestigungselements erlaubt.

4. Trommel (2) nach einem der vorangehenden Ansprüche, **dadurch gekennzeichnet, dass** der zentrale Teil (8) auf seiner Innenseite zum Hohlkörper eine Platzierungsstelle (16) eines zusätzlichen Teils (15), auch als Sektor bezeichnet, aufweist.

5. Trommel (2) nach Anspruch 4, **dadurch gekennzeichnet, dass** der zentrale Teil (8) und der Sektor (15) mindestens eine Öffnung aufweisen, die jeweils den Durchgang des Befestigungselements erlaubt.

6. Trommel (2) nach einem der vorangehenden Ansprüche, **dadurch gekennzeichnet, dass** der zentrale Teil (8) mit den Seitenwänden (7) durch abgerundete Ränder (11) verbunden ist, wobei der Gipfel der abgerundeten Ränder (11) eine aerodynamische Ader begrenzt, und dass die Seitenwände (7) mit der Abdeckung der Trommel (2) durch abgerundete Abschnitte verbunden sind.

7. Trommel (2) nach einem der vorangehenden Ansprüche, **dadurch gekennzeichnet, dass** die Seitenwände (7) im Verhältnis zu einer Lotrechten zur Rotationsachse geneigt sind.

8. Trommel (2) nach Anspruch 4, **dadurch gekennzeichnet, dass** die Platzierungsstelle (16) auf einem nach innerhalb der Stützzone (5) hervorstehenden Teil (14) angeordnet ist.

9. Trommel (2) nach Anspruch 4, **dadurch gekennzeichnet, dass** der Sektor (15) und die Platzierungsstelle (16) eben sind.

10. Trommel (2) nach Anspruch 1, **dadurch gekennzeichnet, dass** die Aufnahme des zentralen Teils (8) eben ist und mit einer ebenen Fläche der Plattform (12) der Schaufel zusammenarbeitet.

11. Trommel (2) nach Anspruch 2, **dadurch gekennzeichnet, dass** die Plattform (12) komplementärer Form zum zentralen Teil (8) ist.

12. Trommel (2) nach einem der vorangehenden Ansprüche, **dadurch gekennzeichnet, dass** das Befestigungselement ein Schraubverbinder, ein Lockbolt oder ein Niet ist.

13. Trommel (2) nach Anspruch 12, **dadurch gekennzeichnet, dass** der Stift jedes Schraubverbinders oder jedes Lockbolts oder Niets fester Bestandteil der Plattform (12) der Rotorschaufel ist.

14. Trommel (2) nach Anspruch 12, **dadurch gekennzeichnet, dass** sich der Sektor (15) sandwichartig zwischen dem zentralen Teil (8) und einer Mutter (19) des Schraubverbinders oder zwischen dem zentralen Teil (8) und einem Ring des Lockbolts oder zwischen dem zentralen Teil (8) und einem verformten Teil des Niets platziert.

15. Trommel (2) nach einem der vorangehenden Ansprüche, **dadurch gekennzeichnet, dass** die Rotorschaufeln (9) aus MMC- beziehungsweise *Metal Matrix Composite*-Aluminium oder aus einer Titanlegierung hergestellt sind und dass die Trommel (2) aus einem metallischen Material oder aus einem Verbundmaterial mit organischer Matrix hergestellt ist.

## Claims

1. A compressor drum (2) for an axial turbomachine, comprising:
- a wall (3) generally symmetrical in revolution relative to the rotation axis of the turbomachine and forming a hollow body with an oval or bullet shape, said wall (3) comprising a shroud defining the general shape of the drum (2) and a support zone (5) that is raised relative to the shroud in a direction oriented toward the outside of the hollow body; said support zone (5) comprising a central portion (8) and side walls (7) connecting the central portion (8) to the shroud of the drum (2), the support zone (5) thus forming an annular cavity that is opened toward the inside of the hollow body and raised relative to the adjacent wall (3) forming the shroud;
- at least one rotor stage comprising a row of rotor vanes (9) each provided with a platform (12), said platform (12) of each of said vanes (9) being assembled to the central portion (8) of the support zone (5) using one or more fastening elements, the central portion (8) being provided, on its face outside the hollow body, with a housing intended to receive the platform (12) of each of said rotor vanes (9).

2. The drum (2) according to Claim 1, **characterized in that** said platform (12) covers the entire central portion (8).

3. The drum (2) according to any one of the preceding claims, **characterized in that** said platform (12) comprises at least one fastening element and/or comprises at least one orifice allowing the passage of the fastening element.

4. The drum (2) according to any one of the preceding claims, **characterized in that** the central portion (8) comprises, on its face inside the hollow body, a placement area (16) for an additional piece (15), also called sector.

5. The drum (2) according to Claim 4, **characterized in that** the central portion (8) and the sector (15) comprise at least one orifice each allowing the passage of the fastening element.

6. The drum (2) according to any one of the preceding claims, **characterized in that** the central portion (8) is connected to the side walls (7) by rounded edges (11), the crest of the rounded edges (11) delimiting an aerodynamic vein, and **in that** the side walls (7) are connected to the shroud of the drum (2) by rounded sections.

7. The drum (2) according to any one of the preceding claims, **characterized in that** the side walls (7) are slanted relative to a perpendicular to the rotation axis.

8. The drum (2) according to Claim 4, **characterized in that** the placement area (16) is arranged on a portion (14) that protrudes toward the inside of the support zone (5).

9. The drum (2) according to Claim 4, **characterized in that** the sector (15) and the placement area (16) are planar.

10. The drum (2) according to Claim 1, **characterized in that** the housing of the central portion (8) is planar and cooperates with a planar surface of the platform (12) of the vane.

11. The drum (2) according to Claim 2, **characterized in that** the shape of the platform (12) is complementary to the central portion (8).

12. The drum (2) according to any one of the preceding claims, **characterized in that** the fastening element is a bolted clip, a lockbolt or a rivet.

13. The drum (2) according to Claim 12, **characterized in that** the rod of each bolted clip or of each lockbolt or rivet is an integral part of the platform (12) of the rotor vane.

14. The drum (2) according to Claim 12, **characterized in that** the sector (15) becomes sandwiched between the central portion (8) and a nut (19) of the bolted clip or between the central portion (8) and a ring of the lockbolt or between the central portion (8) and a deformed portion of the rivet.

15. The drum (2) according to any one of the preceding claims, **characterized in that** the rotor vanes (9) are made of MMC (metal matrix composite) aluminum, or of a titanium alloy, and **in that** the drum (2) is made of a metal material or an organic matrix composite material.
